# EUROPÄISCHE PATENTSCHRIFT

(11) **EP 0 432 277 B1**
(45) Veröffentlichungstag und Bekanntmachung des Hinweises auf die Patenterteilung: **08.05.1996**
(21) Anmeldenummer: 90910975.3
(22) Anmeldetag: 28.06.1990
(51) Int. Cl.: B22C 11/10

(54) **VERFAHREN ZUR HERSTELLUNG VON EINMALIG VERWENDBAREN GIESSFORMEN UND VORRICHTUNG ZU SEINER DURCHFÜHRUNG**
METHOD AND DEVICE FOR MAKING SINGLE-CASTING MOULDS
PROCEDE ET DISPOSITIF DE FABRICATION DE MOULES A COULAGE UNIQUE

(30) Priorität: 29.06.1989 SU 4705358
(43) Veröffentlichungstag der Anmeldung: 19.06.1991
(73) Patentinhaber: NAUCHNO-PROIZVODSTVENNOE OBIEDINENIE TEKHNOLOGII AVTOMOBILNOI PROMYSHLENNOSTI (NPO "NIITAVTOPROM"), Moscow, 115533 (RU)
(72) Erfinder: VOLKOMICH, Anatoly Alexandrovich, Moscow, 117571 (SU); CHERNYSHEV, Nikolai Konstantinovich, Moskovskaya obl. Balashikha, 143500 (SU); BOBRYAKOV, Gennady Ivanovich, Moscow, 109280 (SU); ORLOV, Georgy Mikhailovich, Moscow, 129337 (SU); BLAGONRAVOV, Boris Panteleimonovich, Moscow, 127490 (SU); GARIBIAN, Garegin Serezhovich, Moscow, 105023 (SU); BEKH, Nikolai Ivanovich, Naberezhnye Chelny, 423823 (SU); YAKOBSON, Anatoly Iosifovich, Naberezhnye Chelny, 423808 (SU); SIVKO, Vladimir Ivanovich, Naberezhnye Chelny, 423808 (SU); KORCHIN, Adolf Vladimirovich, Moscow, 109147 (SU); MITROFANOV, Valentin Fedorovich, Moscow, 115470 (SU); SVECHNIKOV, Valery Alexandrovich, Moscow, 117333 (SU)
(74) Vertreter: Patentanwälte Zellentin & Partner
(86) Internationale Anmeldenummer: SU9000170
(87) Internationale Veröffentlichungsnummer: WO9100156

(56) Entgegenhaltungen:
- EP-A- 0 164 731
- SU-A- 0 975 184
- SU-A- 1 060 299
- US-A- 3 880 223
- US-A- 4 313 486
- Keine weiteren einschl gigen Dokumente gefunden

## Beschreibung

Die Erfindung bezieht sich auf das Gießereiwesen und betrifft insbesondere ein Verfahren zur Herstellung von einmalig verwendbaren Gießformen sowie eine Vorrichtung zu seiner Durchführung.

### Stand der Technik

Es ist ein Verfahren zur Herstellung von einmalig verwendbaren Gießformen (US, A, 4313486) bekannt, welches darin besteht, daß in eine mit einer Modellplatte versehene Formkammer im Luftstrom ein Formstoff in einer zu der Modellplatte parallel verlaufenden Richtung zugeführt wird. Gleichzeitig mit der Formstoffzuführung wird der Formstoff unter Einwirkung der Druckluft vorverdichtet, die in einer zu der Modellplatte parallel liegenden Richtung zugeführt wird. Nach dem Ausfüllen der Formkammer wird der Formstoff durch Pressen verdichtet.

Das Verfahren wird mittels einer Vorrichtung (US, A, 431 3486) durchgeführt, die eine Formkammer, welche von, paarweise angeordnet, einer Oberplatte und einer Unterplatte, Seitenplatten, einer Modellplatte und einer Preßplatte gebildet ist, eine Druckluftquelle und ein Mittel zum Zuführen der Druckluft in die Formkammer enthält. In der Modellplatte und in den Preßplatten sind Hohlräume sowie Kanäle für den Durchgang der Luft durch die genannten Hohlräume vorgesehen. In der Oberplatte ist ein Kanal für die Zuführung des Formstoffes in die Formkammer ausgeführt, wobei der Formstoff im Luftstrom in einer zu der Modellplatte parallelliegenden Richtung zugeführt wird. Gleichzeitig wird von der Druckluftquelle über die Zufuhrmittel

Druckluft in den Hohlraum der Preßplatte zugeführt und von da aus über die Kanäle der Preßplatte in die Formkammer weitergeleitet.

Unter Einwirkung des Druckgefälles wird die Luft aus der Formkammer in die Atmosphäre über die Kanäle in der Modellplatte, in der Ober und in der Unterplatte abgeführt. Auf diese Weise entstehen in der Formkammer nicht nur vertikal gerichtete, sondern auch horizontal gerichtete Luftströme. Die horizontal gerichteten Luftströme nehmen die Formstoffteilchen mit und bewegen diese in Richtung zu der Modellplatte hin, indem sie die schmalen tiefen Aussparungen der Modelle mit Formstoff ausfüllen.

Für die Erzeugung der genannten horizontal gerichteten Luftströme, welche sich in Richtung zu der Modellplatte hin und senkrecht zu dieser bewegen, wird nur ein Teil der Druckluft verbraucht, die über die Kanäle der Preßplatte zugeführt wird, wobei der Druck dieser Druckluft gleich oder etwas niedriger als der Druck der Luft ist, mit deren Hilfe der Formstoff in die Formkammer zugeführt wird. Aus diesem Grunde reicht die Leistung der horizontal gerichteten Luftströme für ein qualitätsgerechtes Ausfüllen der schmalen tiefen Aussparungen der Modelle mit dem Formstoff und für die Verdichtung des Formstoffes an diesen Stellen nicht aus.

Unter Einwirkung der entstandenen Luftströme auf den Formstoff verteilt sich die Dichte des Formstoffes über das Volumen der Formkammer nicht gleichmäßig: die maximale Dichte weisen die an die Modellplatte angrenzenden Schichten des Formstoffes auf, während der an der Preßplatte anliegende Formstoff eine minimale Dichte besitzt, wobei sich den Kanälen der Preßplatte für den Luftdurchgang gegenüber in der Gießform Hohlräume bilden, weil die aus den Kanälen austretenden Druckluftstrahlen ein Ausfüllen dieser Zonen der Gießform mit dem Formstoff verhindern.

Durch das anschließende Preisen des Formstoffes mittels der Bewegung der Preßplatte in Richtung zu der Modellplatte hin wird der Formstoff in den an die Preßplatte angrenzenden Schichten verdichtet; es ist aber unmöglich, eine ungleichmäßige Dichteverteilung des Formstoffe über das Volumen der Gießform sowie die Hohlräume in den Zonen der Druckluftzuführung völlig zu beseitigen.

Außerdem ist es kompliziert, die hergestellte Form aus der Formkammer auszuheben, ohne daß dabei die feinen herausragenden Formteile, die von den schmalen tiefen Aussparungen des Modells gebildet sind, brechen, weil die Modellplatte starr befestigt ist und die Form aus der Formkammer nicht herausziehen kann.

Auf diese Weise können das bekannte Verfahren zur Herstellung von einmalig verwendbaren Gießformen und die Vorrichtung zu seiner Durchführung die Herstellung von qualitätsgerechten formschwierigen Gießformen nicht gewährleisten.

Es ist ein Verfahren zur Herstellung von einmalig verwendbaren Gießformen (SU, A, 1060299) bekannt, welches darin besteht, daß in eine mit einer Modellplatte versehene Formkammer ein Formstoff mittels eines Luftstromes in einer zu der Modellplatte parallelverlaufenden Richtung zugeführt wird. Anschließend wird nach einer Zeitspanne, die etwa 8 bis 60% der Dauer der Formstoffzuführung beträgt, eine Vorverdichtung des Formstoffes durch die Druckluft vorgenommen, welche in einer zu der Modellplatte parallelliegenden Richtung zugeführt wird. Die endgültige Verdichtung des Formstoffes wird durch Pressen durchgeführt.

Die Vorrichtung zur Durchführung dieses Verfahrens enthält paarweise angeordnete Platten, welche eine Formkammer bilden, eine Druckluftquelle und ein Mittel, das für eine wiederkehrende Verbindung der Druckluftquelle mit der Formkammer sorgt. Vier Seitenplatten, welche paarweise einander gegenüber liegen, sind feststehend montiert, während zwei andere, eine Oberplatte und eine Unterplatte, welche einander gegenüber liegen, hin- und hergehend angeordnet sind, wobei in jeder dieser Platten ein Hohlraum sowie Kanäle für den Luftdurchgang durch den genannten Hohlraum vorgesehen sind. In einer der Seitenplatten ist ein Schlitz für die Formstoffzuführung in die Formkammer vorgesehen. In der Formkammer ist eine Modellplatte untergebracht, die an der bewegbaren Unterplatte starr befestigt ist und Kanäle für den Luftdurchgang aufweist, welche koaxial mit den Kanälen dieser Platte verlaufen. Die Oberplatte ist über dem Schlitz für die Formstoffzuführung innerhalb der Formkammer bewegbar angeordnet und mit einem Mittel für eine wiederkehrende Verbindung des Hohlraumes der Platte mit der Druckluftquelle versehen.

Über den Schlitz wird mittels eines Luftstromes der Formstoff in einer zu der Modellplatte parallelverlaufenden Richtung zugeführt.

Nach einer Zeitspanne, die 8 bis 60% der Dauer der Formstoffzuführung beträgt, wird die Druckluft von der Luftdruckquelle über das Mittel zum wiederkehrenden Verbinden derselben mit der Formkammer in den Hohlraum der Oberplatte unter Druck zugeführt, der höher als der Druck der Luft zum Zuführen des Formstoffes in die Formkammer ist. Aus dem Hohlraum der Oberplatte wird die Druckluft über die Kanäle der Oberplatte in die Formkammer in einer zur Modellplatte senkrecht verlaufenden Richtung zugeführt.

Da die Formkammer über die Kanäle der Modellplatte mit der Atmosphäre in Verbindung steht, und die Druckluft in die Formkammer über die im oberen Teil der Kammer vorgesehenen Kanäle zugeführt wird, entstehen infolge eines Druckgefälles in der Formkammer neben Wirbelströmen auch Luftströme, die sich in Richtung zu der Modellplatte senkrecht zu dieser bewegen.

Während der genannten Zeitspanne wird in die Formkammer eine bestimmte Formstoffmenge zugeführt, die teilweise die Formkammer von seiten der Modellplatte ausfüllt, wobei die schmalen tiefen Aussparungen des Modells mit einem lockeren Formstoff teilweise gefüllt sein werden. Die senkrecht zu der Modellplatte gerichteten Luftströme werden die in die Formkammer zuzuführenden Formstoffteilchen mitnehmen und diese in Richtung zu der Modellplatte hin bewegen. Die Luftströme, welche durch die Schichten des lockeren Formstoffes, der in die Formkammer vor Beginn der Druckluftzuführung gebracht worden ist, filtriert werden, verdichten den Formstoff, wobei sich die Formstoffdichte ungleichmäßig verteilt, u.z. die maximale Dichte weisen die an die Modellplatte angrenzenden Formstoffschichten auf, während die besonders von der Modellplatte entfernten Formstoffschichten eine minimale Dichte besitzen.

So verläuft der Prozeß der Füllung der Formkammer mit dem Formstoff und der Verdichtung des Formstoffes, bis der Schlitz für die Formstoffzuführung in die Formkammer von den oberen Schichten des Formstoffes überdeckt ist. Die aus den Kanälen austretenden Luftstrahlen verhindern dabei ein Ausfüllen der nahe liegenden Zonen der Formkammer mit dem Formstoff, so daß neben der genannten Platte Hohlräume entstehen.

Nach dem Ausfüllen der Formkammer mit dem Formstoff bewegt man die Oberplatte in Richtung zu der Modellplatte hin, wodurch man den Formstoff durch Pressen verdichtet. Das Pressen ermöglicht eine Verdichtung des Formstoffes an der Oberplatte und eine bestimmte Erhöhung der Gleichmäßigkeit des Formstoffes über das Volumen der Gießform; dadurch können die Hohlräume in der Zone der Gießform nicht beseitigt werden, die den Kanälen für die Druckluftzuführung gegenüber neben der Preßplatte angeordnet sind. Nach dem Pressen wird die Unterplatte mit der an dieser befestigten Modellplatte gesenkt und das Modell wird aus der Gießform ausgehoben.

Die bekannten Verfahren und Vorrichtungen zu deren Durchführung gestatten es nicht, qualitätsgerechte formschwierige Gießformen herzustellen.

Beim Ausheben der Modelle aus der Gießform werden außerdem die hochragenden feinen Teile dieser Form öfters infolge einer mangelhaften Dichte dieser Abschnitte der Form abgebrochen.

Der vorliegenden Erfindung liegt die Aufgabe zugrunde, ein Verfahren zur Herstellung von einmalig verwendbaren Gießformen und eine Vorrichtung zu seiner Durchführung zu schaffen, die eine gleichmäßige Verdichtung des Formstoffes über das Volumen der Gießform und durch die entsprechende Konstruktion der Vorrichtung die Herstellung von qualitätsgerechten formschwierigen Gießformen ermöglichen.

Diese Aufgabe wird dadurch gelöst, daß bei einen Verfahren zur Herstellung von einmalig verwendbaren Gießformen, welches darin besteht, daß man in eine mit einer Modellplatte versehene Formkammer im Luftstrom einen Formstoff in einer zur Modellplatte parallelverlaufenden Richtung zuführt, erst nach einer Zeitspanne, die etwa 8 bis 60% der Dauer der Formstoffzuführung ausmacht, den Formstoff mittels zugeführter Druckluft vorverdichtet, und anschließend den Formstoff durch Pressen verdichtet, man erfindungsgemäß die Luftabführung aus der Formkammer vor Beginn der Zuführung des Formstoffes und während der Zuführung desselben in einer zur Modellplatte senkrechtverlaufenden Richtung vornimmt und gleichzeitig mit der Beendigung der Formstoffzuführung beendet, wobei die Zuführung der Druckluft in die Formkammer in einer zur Modellplatte parallelverlaufenden Richtung erfolgt und vor der Beendigung der Formstoffzuführung eingestellt wird.

Es ist notwendig, daß die Luft aus der Formkammer vor der Zuführung des Formstoffes in diese abgeführt wird, um die Bildung intensiver horizontal gerichter Luftströme in der Formkammer einzuleiten, die sich in Richtung zu der Modellplatte hin senkrecht zu dieser bewegen.

Während der Formstoffzuführung in die Formkammer wird der Formstoff von den genannten horizontalen Luftströmen auf die Modellplatte abgelenkt, was zu einem besseren Eindringen des Formstoffes in die schmalen tiefen Aussparungen des Modells beiträgt.

Die Notwendigkeit der Druckluftzuführung in die Formkammer in einer zu der Modellplatte parallelverlaufenden Richtung ist darauf zurückzuführen, daß die sich in der genannten Richtung bewegenden Druckluftströme, indem sie mit den sich in Richtung zu der Modellplatte hin senkrecht zu dieser bewegenden Luftströmen zusammenwirken, eine Verdichtung des Formstoffes in schmalen tiefen Aussparungen der Modelle sowie eine gleichmäßige Verdichtung des Formstoffes über das Volumen der Gießform gewährleisten.

Es ist vorteilhaft, mit der Luftabführung aus der Formkammer 0,1 bis 1,0 s vor dem Beginn der Formstoffzuführung anzufangen.

Die genannte Bedingung für die Luftabführung aus der Formkammer ist einzuhalten, um damit eine zuverlässige Bewegung des Luftstromes zu der Modellplatte hin zu gewährleisten. In einer Zeitspanne, die weniger als 0,1 s beträgt, kommen die senkrecht zur Modellplatte gerichteten stabilen Luftströme nicht dazu, sich auszugestalten, während die Luftabführung aus der Formkammer innerhalb einer Zeit, die mehr als 1 s beträgt, vor der Formstoffzuführung unwirtschaftlich ist.

Erfindungsgemäß ist die Zuführung der Druckluft in die Formkammer vorzugsweise innerhalb einer Zeit vorzunehmen, die 5 bis 30% der Dauer der Formstoffzuführung beträgt.

Infolge der Zuführung der Druckluft in die Formkammer in einer zu der Modellplatte parallelverlaufenden Richtung werden ein besseres Ausfüllen der schmalen tiefen Aussparungen der Modelle mit dem Formstoff sowie eine bessere Vorverdichtung erzielt.

Gleichzeitig nimmt aber dabei der Druck der Luft in der Formkammer zu, was zu einer Verzögerung oder sogar zu einer Einstellung der Formstoffzuführung führen kann. Deshalb muß man die Druckluftzuführung in die Formkammer vor der Beendigung der Formstoffzuführung einstellen.

Die genannten Grenzwerte für die Dauer der Druckluftzuführung in die Formkammer sind optimal, weil bei einer Dauer der Druckluftzuführung, die weniger als 5% der Dauer der Formstoffzuführung beträgt, der Effekt der Drucklufteinwirkung nicht ausreichend ist, während bei einer Dauer von über 30% der Formstoff die schwer zugänglichen Stellen des Modells nicht ausfüllen kann, weil in der restlichen Zeit der Formstoffzuführung die erforderliche Formstoffmenge nicht in die Formkammer gelangen kann.

Es ist auch vorteilhaft, die Druckluftzuführung in gegenläufigen Strömen vorzunehmen.

Die genannten Bedingung für die Druckluftzuführung wird vorzugsweise beim Einsatz großvolumiger Formkammern verwendet.

Die Aufgabe wird auch dadurch gelöst, daß eine Vorrichtung zur Durchführung des Verfahrens zur Herstellung von einmalig verwendbaren Gießformen, enthaltend paarweise angeordnete und eine Formkammer bildende Platten, von denen zwei Seitenplatten einander gegenüber feststehend montiert sind, während zwei andere, einander gegenüber liegende hin- und hergehend bewegbar angeordnet sind, wobei in jeder dieser Platten ein Hohlraum sowie Kanäle für den Luftdurchgang durch den genannten Hohlraum vorgesehen sind, in einer der restlichen Platten ein Schlitz für die Formstoffzuführung in die Formkammer ausgeführt ist, in welcher eine starr an einer der bewegbaren Platten befestigte Modellplatte untergebracht ist, die Kanäle für den Luftdurchgang aufweist, welche koaxial mit den Kanälen dieser Platte ausgeführt sind, wobei eine Druckluftquelle und eine Mittel für eine wiederkehrende Verbindung der Druckluftquelle mit der Formkammer vorgesehen sind, erfindungsgemäß ein System zur Luftabführung, das mit der Formkammer wiederkehrend in Verbindung gesetzt wird, sowie mindestens eine zusätzliche Platte hat, welche von außen an der feststehenden Seitenplatte starr befestigt ist und seitens der letzteren eine Aussparung aufweist, welche mit dieser feststehenden Platte eine Luftkammer bildet, wobei in der zusätzlichen Platte ein Mittel zur Zuführung der Druckluft in die Luftkammer vorgesehen ist, das mit der Druckluftquelle in Verbindung steht, während in der feststehenden Seitenplatte Kanäle für die Zuführung der Druckluft durch die Luftkammer in die Formkammer ausgeführt sind.

Es ist vorteilhaft, in der Formkammer eine zusätzliche Modellplatte unterzubringen, die an einer anderen bewegbaren Platte starr angeordnet ist und Kanäle aufweist, die koaxial mit den Kanälen dieser bewegbaren Platte verlaufen.

Eine solche konstruktive Ausführung der Vorrichtung zur Durchführung des Verfahrens zur Herstellung von einmalig verwendbaren Gießformen ermöglicht die Realisierung eine Verfahrens, mit dem die Luft als der Formkammer dank einem in der Vorrichtung vorgesehenen System zur Luftabführung abgeführt werden kann, um auf diese Weise eine gleichmäßige Verdichtung des Formstoffes über das Volumen der Gießform zu gewährleisten.

Dadurch, daß in der Vorrichtung mindestens eine zusätzliche Platte mit einem Mittel zum Zuführen der Druckluft in die Luftkammer vorgesehen ist, aus welcher sie dann in die Formkammer geleitet wird, wird außerdem eine Druckluftzuführung in die Formkammer in einer zu der Modellplatte parallelverlaufenden Richtung gewährleistet, was zu einer Verbesserung des Ausfüllens der schmalen tiefen Aussparungen der Modelle mit dem Formstoff und der Vorverdichtung des Formstoffes führt.

Durch das Vorhandensein einer zusätzlichen Modellplatte in der Formkammer wird eine Herstellung von qualitätsgerechten, zweiseitigen, formschwierigen Gießformen gewährleistet.

Auf diese Weise gewährleisten die oben erwähnten Bedingungen für die Durchführung des Verfahrens zur Herstellung von einmalig verwendbaren Gießformen und die konstruktive Ausführung der Vorrichtung zu seiner Durchführung eine gleichmäßige Verdichtung des Formstoffes beim Ausfüllen von schmalen tiefen Stellen der Form, was zu einer Verbesserung der Qualität der formschwierigen Gießformen führt und die Herstellung von zweiseitigen, einmalig verwendbaren Gießformen ermöglicht.

### Beschreibung der Zeichnungen

Zu einen besseren Verständnis der Erfindung werden konkrete Ausführungsbeispiele unter Bezugnahme auf Zeichnungen angeführt. Es zeigt:
Fig. 1 in schematischer Darstellung eine erfindungsgemäße Vorrichtung zur Durchführung des Verfahrens zur Herstellung von einmalig verwendbaren Gießformen, in Frontansicht im Längsschnitt;
Fig. 2 - einen Schnitt nach der Linie II-II der Fig. 1;
Fig. 3 - in schematischer Darstellung eine Gießform, die nach dem erfindungsgemäßen Verfahren auf der in Fig.1,2 dargestellten Vorrichtung hergestellt wurde, in Frontansicht;
Fig. 4 - dieselbe Gießform, die in Fig.3 dargestellt ist, mit einem Teilausschnitt (linke Seitenansicht).

Das Verfahren zur Herstellung von einmalig verwendbaren Gießformen wird wie folgt durchgeführt.

Aus einer mit einer Modellplatte versehenen Formkammer wird 0,1 bis 1,0 s vor dem Beginn der Formstoffzuführung die Luft abgeführt, um die Entstehung von horizontal gerichteten Luftströmen in der Formkammer einzuleiten. Die Luftabführung wird in einer zur Modellplatte senkrecht verlaufenden Richtung vorgenommen. Dann wird in die Formkammer im Luftstrom ein Formstoff in einer zur Modellplatte parallel verlaufenden Richtung zugeführt, und nach einer Zeitspanne, die etwa 8 bis 60% der Dauer der Formstoffzuführung beträgt, wird eine Vorverdichtung des Formstoffes unter Einwirkung der zugeführten Druckluft durchgeführt. Die Druckluftzuführung in die Formkammer erfolgt in einer zur Modellplatte parallel verlaufenden Richtung und innerhalb einer Zeit, die etwa 5 bis 30% der Dauer der Formstoffzuführung beträgt, d.h., die Druckluftzuführung wird vor der Beendigung der Formstoffzuführung eingestellt.

Die Luftabführung aus der Formkammer wird während der Formstoffzuführung fortgesetzt und gleichzeitig mit der Beendigung der Formstoffzuführung eingestellt. Dann wird der Formstoff durch Pressen verdichtet.

Die Vorrichtung zur Durchführung des Verfahrens zur Herstellung von einmalig verwendbaren Gießformen enthält. paarweise angeordnete Platten 1,2 (Fig.1), 3,4 (Fig.2) 5,6 (Fig.1), welche eine Formkammer 7 bilden, eine Druckluftquelle 8, ein Mittel 9 zum wiederkehrenden Verbinden der Druckluftquelle 8 mit der Formkammer 7 sowie ein System 10 zur Luftabführung aus der Formkammer 7. Die zwei einander gegenüber angeordneten Seitenplatten 3,4 (Fig.2) sind feststehend montiert.

Die Vorrichtung ist mindestens mit einer zusätzlichen Platte versehen, wobei deren Anzahl unter Berücksichtigung der Hauptabmessungen der Formkammer 7 gewählt wird und gleich vier sein kann. In diesem Fall können diese zusätzlichen Platten dementsprechend auf die Platten 1,2 (Fig.1) 3, 4 (Fig.2) aufgestellt werden.

Im vorliegenden Ausführungsbeispiel ist die Vorrichtung mit zwei zusätzlichen Platten 11, 12 versehen, die von außen an den feststehenden Seitenplatten 3,4 mittels Bolzen 13 starr befestigt sind. Jede zusätzliche Platte 11, 12 weist seitens der zugehörigen Platte 3,4 eine Aussparung auf, die mit der zuletzt genannten Platte 3,4 eine Luftkammer 14,15 bildet. In den Platten 3,4 sind Kanäle 16, 17 für die Druckluftzuführung über die entsprechenden Luftkammern 14, 15 in die Formkammer 7 vorgesehen.

Die zwei einander gegenüberliegenden Platten 5,6 (Fig.1) sind hin- und hergehend bewegbar angeordnet, wobei jede von ihnen mit eine Kolbenstange 18 eines Hydraulikzylinders (in Fig. nicht dargestellt ) verbunden ist.

In jeder bewegbaren Platte 5,6 sind jeweils ein Hohlraum 19,20 und Kanäle 21, 22 für den Luftdurchgang über den entsprechenden Hohlraum 19,20 ausgeführt. In der Platte 2, welche gegenüber der Platte 1 feststehend angeordnet ist, ist ein Schlitz 23 für die Formstoffzuführung in die Formkammer 7 vorgesehen, wobei der Formstoff in den Schlitz 23 aus einem Blasbehälter (in den Fig. nicht dargestellt ) zugeführt wird.

In der Formkammer 7 sind zwei Modellplatten 24, 25 untergebracht, die mittels Bolzen 26 an den feststehenden Platten 5,6 starr montiert sind. Jede Modellplatte 24, 25 weist jeweils Kanäle 27, 28 für den Luftdurchgang auf, die koaxial mit den Kanälen 21, 22 verlaufen. An den Modellplatten 24, 25 (Fig.2) sind mittels Bolzen 29 jeweils Modelle 30, 31 befestigt. In jedem Modell 30,31 ist jeweils ein Kanal 32, 33 koaxial mit dem zugehörigen Kanal 28,27 der entsprechenden Modellplatte 24, 25 vorgesehen.

Das Mittel 9 (Fig.1) für eine wiederholbare Verbindung der Druckluftquelle 8 mit der Formkammer 7 ist als ein Hahn 34 und Rohrleitungen 35, 36 ausgeführt, die mit den Hohlräumen 19, 20 in Verbindung stehen. An den Hahn 34 ist das System 10 zur Luftabführung aus der Formkammer 7 angeschlossen, das in Form einer Vakuumpumpe 37 ausgebildet ist, welche mit einem Vakuumbehälter 38 verbunden ist. Das System 10 zur Luftabführung ist mittels einer Rohrleitung 39 mit dem Hahn 34 wiederholbar verbunden. Der Hahn 34 ist so ausgeführt, daß er die Formkammer 7 mit der Druckluftquelle 8 oder mit dem System 10 zur Luftabführung periodisch verbinden kann. Jede zusätzliche Platte 11, 12 (Fig.2) ist mit einem Mittel 40 zur Druckluftzuführung in die entsprechende Luftkammer 14, 15 versehen. Das Mittel 40 stellt einen Druckluftbehälter 41 dar, der mit einem Ventil 42 und mittels einer Rohrleitung 43 mit den entsprechenden Luftkammern 14, 15 verbunden ist.

Die erfindungsgemäße Vorrichtung zur Durchführung des Verfahrens zur Herstellung von einmalig verwendbaren Gießformen hat folgende Wirkungsweise.

Mittels des Hahnes 34 (Fig.1) werden die Hohlräume 19, 20 über die Rohrleitungen 35, 36 mit dem System 10 zur Luftabführung in Verbindung gesetzt; dabei wird ein Druckgefälle zwischen den Hohlräumen 19, 20 und der Formkammer 7 erzeugt, wodurch die Luft aus der Formkammer 7 über die Kanäle 27, 28 und 21, 22 in einer zu den Modellplatten 24, 25 senkrecht verlaufenden Richtung abgeführt wird. Eine Luftabführung in einer zu den Modellen 24, 25 senkrecht verlaufenden Richtung ist notwendig, um in der Formkammer 7 stabile Luftströme zu erzeugen, die senkrecht zu den Modellplatten 24, 25 gerichtet sind. Da die Luft hier ein träges Medium darstellt, ist für die Erzeugung von stabilen Luftströmen der erforderlichen Ausrichtung eine Zeitspanne erforderlich, d.h., mit der Luftabführung muß man vor der Formstoffzuführung in die Formkammer 7 beginnen. Im vorliegenden Beispiel wird die Luftabführung aus der Formkammer 0,5 s vor dem Beginn der Formstoffzuführung durchgeführt. Im allgemeinen soll diese Zeitspanne in einem Bereich von 0,1 bis 1 s liegen weil es in einer kürzeren Zeitspanne als 0,l s nicht dazu kommt, daß stabile und senkrecht zu den Modellplatten gerichtete Luftströme entstehen, und weil es unwirtschaftlich ist, die Luft innerhalb einer Zeit von mehr als 1 s abzuführen, da sich die Strome bis dann bereits zuverlässig ausgestaltet haben und die Energie für die Luftabführung unnütz verbraucht wird. Außerdem verlängert sich die Gesamtdauer des Zyklus für die Herstellung einer Gießform, wodurch die Leistung der Vorrichtung herabgesetzt wird.

Nachdem sich die Luftströme, die sich in Richtung zu den Modellplatten 24, 25 hin senkrecht zu diesen bewegen, zuverlässig ausgestaltet haben, wird nach Verlauf der genannten Zeitspanne (0,5 s) durch den Schlitz 23 im Luftstrom ein Formstoff in die Formkammer 7 in einer zu den Modellplatten 24, 25 parallelverlaufenden Richtung zugeführt. Die sich im Luftstrom parallel zu den Modellplatten 24, 25 bewegenden Formstoffteilchen werden unter Einwirkung der sich in Richtung zu den Modellplatten 24, 25 hin senkrecht bewegenden Luftströme in Richtung zu diesen Modellplatten 24, 25 hin befördert, wobei sie die schmalen tiefen Aussparungen der Modelle 30, 31 ausfüllen. Um eine solche Bewegung der Formstoffteilchen während des gesamten Prozesses des Ausfüllens der Formkammer 7 zu gewährleisten, muß man die Luftabführung in der genannten Richtung vor der Beendigung der Formstoffzuführung in die Formkammer 7 vornehmen.

Nach einer Zeitspanne, welche etwa 8 bis 60% der Dauer der Formstoffzuführung beträgt, wird eine Vorverdichtung des Formstoffes durch die zuzuführende Druckluft durchgeführt. Im vorliegenden Fall wird diese Zeitspanne gleich 10% der Dauer der Formstoffzuführung gewählt. Die Druckluft wird über die Rohrleitungen 43 (Fig.2) in die Luftkammern 14, 15 zugeführt, und aus diesen dann über die Kanäle 16, 17 in die Formkammer 7 in einer zu den Modellplatten 24, 25 parallelliegenden Richtung weitergeleitet. Die Druckluft wird unter einem höheren Druck als der für die Formstoffzuführung verwendete Luftdruck zugeführt, wobei die Druckluftzuführung in gegenläufigen Strömen über zwei zusätzliche Platten 11, 12 vorgenommen wird.

Ist nur eine zusätzliche Platte in der Vorrichtung vorhanden, was vorteilhaft ist, wenn die Formkammer einen geringen Inhalt hat, wird die Druckluft in einem Strom zugeführt, der parallel zu den Modellplatten gerichtet ist.

Es ist auch eine zweiseitige Druckluftzuführung (in gegenläufigen Strömen) in Formkammern eines geringen Inhaltes wie auch eine einseitige Druckluftzuführung (in einem Strom) in großvolumige Formkammern möglich. Im letzten Fall müssen die Querschnittsflächen der Mittel 40 für die Druckluftzuführung vergrößert und der Druck der Druckluft erhöht werden.

Die Druckluft wird in die Formkammer 7 in einer zu den Modellplatten 24, 25 parallelliegenden Richtung zugeführt, weil die sich in der genannten Richtung bewegenden Druckluftströme mit Luftströmen zusammenwirken, welche sich in Richtung zu den Modellplatten 24, 25 hin senkrecht zu diesen bewegen und eine Verdichtung des Formstoffes in schmalen tiefen Aussparungen der Modelle 30, 31 sowie eine gleichmäßige Verdichtung des Formstoffes über das Volumen der Gießform mit Ausnahme der Zonen an den Platten gewährleisten, über deren Kanäle 16, 17 in die Kammer 7 Druckluft zugeführt wird.

Bei einer anderen beliebigen Richtung der Druckluftzuführung entstehen in der Kammer 7 Luftströme, die den Luftströmen, welche den Formstoff in Richtung zu den Modellplatten 24, 25 hin bewegen, entgegen gerichtet sind, und folglich das Ausfüllen der schmalen tiefen Aussparungen der Modelle 30,31 mit dem Formstoff verhindern und dadurch die Qualität der Gießformen verschlechtern.

Bei der Verdichtung nimmt das Volumen des Formstoffes ab, und die in die Formkammer 7 zuführenden Luftströme verhindern das Ausfüllen der Zonen der Druckluftzuführung mit dem Formstoff; auf diese Weise entstehen neben den Platten 3,4, über deren Kanäle 16, 17 Druckluft zugeführt wird, Hohlräume und Auflockerungen, die mit dem Formstoff nur dann ausgefüllte werden können, wenn die Druckluftzuführung vor Beendigung der Formstoffzuführung in die Formkammer 7 eingestellt wird. Der Formstoff, der in die Formkammer 7 in der Zeitspanne zwischen der Beendigung der Druckluftzuführung und der Einstellung der Formstoffzuführung zugeführt wird, wird diese Hohlräume reibungslos ausfüllen und dort verdichtet werden, wobei eine gleichmäßige Verteilung der Dichte über das Volumen der gesamten Gießform gewährleistet wird. Auf diese Weise muß die Druckluft in die Formkammer 7 innerhalb einer Zeit zugeführt werden, die etwa 5 bis 30% der Dauer der Formstoffzuführung in die Formkammer 7 beträgt, d.h., die Dauer der Druckluftzuführung soll kürzer als die Dauer der Formstoffzuführung sein. Bei einer Dauer der Druckluftzuführung von weniger als 5% der Dauer der Formstoffzuführung ist der Einwirkungseffekt der Druckluft nicht ausreichend stark, und bei einer Dauer der Luftzuführung von über 30% kann der Formstoff die Hohlräume nicht ausfüllen, weil in der restlichen Zeit der Formstoffzuführung die erforderliche Formstoffmenge in die Formkammer 7 nicht gelangen wird.

Bei dem vorliegenden konkreten Ausführungsbeispiel wird die Druckluft in die Formkammer 7 innerhalb einer Zeit zugeführt, die 20% der Dauer der Zuführung des Formstoffes in einer zu den Formplatten 24, 25 parallelliegenden Richtung beträgt.

Nachdem die Formkammer 7 mit dem Formstoff gefüllt ist, wird die Formstoffzuführung durch den Schlitz 23 (Fig.1) eingestellt, wobei gleichzeitig die Luftabführung aus der Formkammer 7 unterbrochen wird. Zu diesem Zweck werden die Hohlräume 19, 20 mittels des Hahnes 34 vom System 10 zur Luftabführung getrennt. Die Platten 5 und 6 werden gegeneinander gerückt, wobei eine endgültige Verdichtung des Formstoffes durch Pressen verwirklicht wird. Anschließend werden die Hohlräume 19, 20 mittels des Hahnes 34 mit der Druckluftquelle 8 in Verbindung gesetzt; gleichzeitig werden die Platten 5 und 6 voneinander bewegt, und die Modelle 30, 31 werden aus der Form gehoben. Die über die Kanäle 21, 22, 27, 28 zuzuführende Druckluft erzeugt Luftströme, welche sich senkrecht zu den Modellplatten 24, 25 in Richtung zu der Form hin bewegen und ein reibungsloses Ausheben der Modelle 30, 31 aus der Form gewährleisten, ohne daß dabei die hohen feinen Teile derselben brechen.

### Beispiel 1

0,1 s vor dem Beginn der Formstoffzuführung wird die Luft aus der Formkammer in einer zu den Modellplatten senkrecht verlaufenden Richtung abgeführt, wobei die Luftabführung auch während der Formstoffzuführung fortgesetzt wird.

Der Formstoff mit einer Zusammensetzung von (Gew.%): Bentonit - 10; Stärke (Bindemittel) - 0,2; Quarzsand - -Rest, wird im Luftstrom unter einem Druck von 0,3 MPa in eine mit zwei Modellplatten versehene Formkammer in einer zu den Modellplatten parallelverlaufenden Richtung zugeführt. Der Formstoff hat folgende Festigkeitswerte: Druckfestigkeit - 0,15 MPa, Zugfestigkeit - 0,015 MPa, Feuchtigkeit - 3 bis 3,5%.

Die Dauer der Formstoffzuführung beträgt 1 s. Dann wird eine Vorverdichtung des Formstoffes unter Einwirkung der zuzuführenden Druckluft in einer zu den Modellplatten parallel verlaufenden Richtung vorgenommen. Die Druckluft wird in gegenläufigen Strömen 0,5 s nach der Formstoffzuführung (das bedeutet 50% der Dauer der Formstoffzuführung) innerhalb von 0,2 s (20% der Dauer der Formkstoffzuführung) zugeführt.

Anschließend wird der Formstoff durch Pressen verdichtet. Die Preßkraft beträgt 10 kp/cm² (= 98 N/cm²).

Dann wird über die Modellplatten Druckluft zugeführt, und gleichzeitig werden die Platten von der Form abgeführt und die Modelle ausgehoben.

Unter ähnlichen Bedingungen wurden 22 Versuche durchgeführt. Die Ergebnisse der Versuche sind in der Tabelle 1 zusammengefaßt.

Als Bewertungskriterium der Qualität der Verdichtung dient die Härtezahl, die mittels eines Härtemessers ermittelt wird. Die Oberflächenhärte der Form wird in Punkten 1, 2, 3, 4, 5, 6, 7, 8, 9, 10, 11 bestimmt, die auf dem in Fig. 3 und 4 dargestellten Schema der Gießform angegeben sind.

Die Ergebnisse der Versuche werden in der Tabelle 2 angeführt.

Das erfindungsgemäße Verfahren zur Herstellung von Gießformen und die Vorrichtung zu seiner Durchführung gewährleisten einen qualitätsgerechten Abdruck der Modelle an beiden Seitenflächen der Gießform und eine hohe Wirksamkeit der Produktion, welche dadurch erzielt werden, daß in einer Formkammer zweiseitige Gießformen komplizierter Gestalt bei einer bedeutenden Erweiterung der Nomenklatur der Gußteile hergestellt werden, die nach dem Verfahren zum kastenlosen horizontalen Stapelformen im automatischen Betrieb produziert werden.

### Industrielle Anwendbarkeit

Eine besondere wirksame Anwendung kann die vorliegende Erfindung auf automatisierten Formließlinien zum kastenlosen Formen bei der Produktion von formschwierigen Gußteilen finden.

## Patentansprüche

1. Verfahren zur Herstellung von einmalig verwendbaren Gießformen, welches darin besteht, daß man in eine mit einer Modellplatte (24) versehene Formkammer (7) im Luftstrom einen Formstoff in einer zur Modellplatte (24) parallel verlaufenden Richtung zuführt, erst nach einer Zeitspanne, die etwa 8 bis 60% der Dauer der Formstoffzuführung ausmacht, den Formstoff mittels zugeführter Druckluft vorverdichtet, und anschließend den Formstoff durch Pressen verdichtet, dadurch gekennzeichnet, daß man die Luftabführung aus der Formkammer (7) vor Beginn der Zuführung des Formstoffes und wählend der Zuführung desselben in einer zur Modellplatte (24) senkrecht verlaufenden Richtung vornimmt und gleichzeitig mit der Beendigung der Formstoffzuführung beendet, wobei die Zuführung der Druckluft in die Formkammer (7) in einer zur Modellplatte (24) parallelverlaufenden Richtung erfolgt und vor der Beendigung der Formstoffzuführung eingestellt wird.

2. Verfahren nach Anspruch 1, dadurch gekennzeichnet, daß man mit der Luftabführung aus der Formkammer 0,1 bis 1,0 s vor Beginn der Formstoffzuführung anfängt.

3. Verfahren nach Anspruch 1 oder 2, dadurch gekennzeichnet, daß die Zuführung der Druckluft in die Formkammer innerhalb einer Zeit vorgenommen wird, die 5 bis 30% der Dauer der Formstoffzuführung beträgt.

4. Verfahren nach Anspruch 1, dadurch gekennzeichnet, daß die Druckluftzuführung in gegenläufigen Strömen vorgenommen wird.

5. Vorrichtung zur Durchführung des Verfahrens zur Herstellung von einmalig verwendbaren Gießformen nach Anspruch 1, enthaltend paarweise angeordnete und eine Formkammer (7) bildende Platten (1, 2, 3, 4, 5, 6), von denen zwei Seitenplatten (3,4) einander gegenüber feststehend montiert sind, während zwei andere einander gegenüber liegende Platten (5,6) hin- und hergehend bewegbar angeordnet sind, wobei in jeder dieser Platten ein Hohlraum (19, 20) sowie Kanäle (21, 22) für den Luftdurchgang durch den genannten Hohlraum (19,20) vorgesehen sind, in einer der weiteren Platten (1 oder 2) ein Schlitz (23) für die Formstoffzuführung in die Formkammer (7) ausgeführt ist, in welcher eine starr an einer der bewegbaren Platten befestigte Modellplatte (24) untergebracht ist, die Kanäle (28) für den Luftdurchgang aufweist, welche koaxial mit den Kanälen (22) dieser Platte (6) ausgeführt sind, wobei eine Druckluftquelle (8) und ein Mittel (9) für eine wiederkehrende Verbindung der Druckluftquelle (8) mit der Formkammer (7) vorgesehen sind, dadurch gekennzeichnet, daß sie ein System (10) zur Luftabführung, das mit der Formkammer (7) wiederholt in Verbindung setzbar ist, sowie mindestens eine zusätzliche Platte (11) aufweist, welche von außen an der feststehenden Seitenplatte (3) starr befestigt ist und seitens der letzteren eine Aussparung aufweist, welche mit der feststehenden Platte (3) eine Luftkammer (14) bildet, wobei in der zusätzlichen Platte (11) ein Mittel (40) zur Zuführung von Druckluft in die Luftkammer (14) vorgesehen ist, das mit der Druckluftquelle (8) in Verbindung steht, und in der feststehenden Seitenplatte (3) Kanäle (16) für die Zuführung der Druckluft durch die Luftkammer (14) in die Formkammer (7) ausgeführt sind.

6. Vorrichtung zur Durchführung des Verfahrens zur Herstellung von einmalig verwendbaren Gießformen nach Anspruch 5, dadurch gekennzeichnet, daß in der Formkammer (7) eine zusätzliche Modellplatte (25) untergebracht ist, die an einer anderen bewegbaren Platte (5) starr angeordnet ist und Kanäle (27) aufweist, die koaxial zu den Kanälen (21) dieser bewegbaren Platte (5) verlaufen.

## Claims

1. Process for the manufacture of casting moulds which can be used once, which process consists in the fact that a moulding material is fed into a moulding chamber (7), provided with a pattern plate (24), in the air flow in a direction running parallel to the pattern plate (24), the moulding material is preformed by means of supplied compressed air only after a period lasting about 8 to 60% of the duration of the moulding-material supply, and the moulding material is subsequently compacted by pressing, characterized in that the conducting-away of air from the moulding chamber (7) is carried out prior to the onset of the supply of the moulding material and during the supply thereof in a direction running perpendicular to the pattern plate (24) and is ended simultaneously with the completion of the moulding-material supply, the supply of the compressed air into the moulding chamber (7) taking place in a direction running parallel to the pattern plate (24) and being stopped prior to the completion of the moulding-material supply.

2. Process according to Claim 1, characterized in that the conducting-away of air from the moulding chamber begins 0.1 to 1.0 s prior to the onset of the moulding-material supply.

3. Process according to Claim 1 or 2, characterized in that the supply of the compressed air into the moulding chamber is carried out within a time amounting to 5 to 30% of the duration of the moulding-material supply.

4. Process according to Claim 1, characterized in that the supply of the compressed air is carried out in opposing flows.

5. Apparatus for carrying out the process for the manufacture of casting moulds which can be used once according to Claim 1, containing plates (1, 2, 3, 4, 5, 6) which are arranged in pairs, form a moulding chamber (7), and of which two side plates (3, 4) are mounted fixedly opposite one another, while two other plates (5, 6) located opposite one another are arranged so that they can be moved back and forth, there being provided in each of these plates a cavity (19, 20) and channels (21, 22) for the passage of air through the said cavity (19, 20), a slot (23) being formed in one of the further plates (1 or 2) for feeding the moulding material into the moulding chamber (7) in which a pattern plate (24) is accommodated, which is rigidly attached to one of the movable plates and has channels (28) for the passage of air, which channels are formed coaxially with the channels (22) of the said plate (6), a source of compressed air (8) and a means (9) being provided for a recurrent connection of the source of compressed air (8) to the moulding chamber (7), characterized in that the said apparatus has a system (10) for conducting air away, which system can be repeatedly connected to the moulding chamber (7), and at least one additional plate (11) which is rigidly attached externally to the fixed side plate (3) and has, on the side of the latter, a cutout which forms an air chamber (14) with the fixed plate (3), a means (40) being provided in the additional plate (11) for feeding compressed air into the air chamber (14), which means is connected to the source of compressed air (8), and channels (16) for feeding the compressed air through the air chamber (14) into the moulding chamber (7) being formed in the fixed side plate (3).

6. Apparatus for carrying out the process for the manufacture of casting moulds which can be used once according to Claim 5, characterized in that an additional pattern plate (25) is accommodated in the moulding chamber (7), which additional pattern plate is rigidly arranged on a different movable plate (5) and has channels (27) which run coaxially with the channels (21) of the said movable plate (5).

## Revendications

1. Procédé de fabrication de moules de coulée à usage unique qui consiste en ce qu'on amène dans une chambre de moulage (7) munie d'une plaque de modèle (24) un matériau de moulage dans un écoulement d'air, dans une direction parallèle à la plaque de modèle (24), seulement après une période de temps qui est à peu près égale à 8 à 60% de la durée de l'amenée du matériau de moulage on comprime préalablement le matériau de moulage au moyen d'air comprimé amené, et ensuite, on comprime le matériau de moulage par pressage, caractérisé en ce qu'avant le début et pendant l'amenée du matériau de moulage, on effectue l'évacuation d'air de la chambre de moulage (7) dans une direction perpendiculaire à la plaque de modèle (24) et on termine l'évacuation d'air simultanément avec l'achèvement de l'amenée du matériau de moulage, l'amenée d'air comprimé dans la chambre (7) de moulage se faisant dans une direction parallèle à la plaque de modèle (24) et étant terminée avant l'achèvement de l'amenée du matériau de moulage.

2. Procédé selon la revendication 1, caractérisé en ce qu'on commence l'évacuation d'air de la chambre de moulage entre 0,1 à 1,0s avant le début de l'amenée du matériau de moulage.

3. Procédé selon l'une des revendications 1 et 2, caractérisé en ce que l'amenée de l'air comprimé dans la chambre de moulage est effectuée pendant une période comprise entre 5 et 30% de la durée de l'amenée du matériau moulé.

4. Procédé selon la revendication 1, caractérisé en ce que l'amenée de l'air comprimé est effectuée dans des écoulements en sens opposés.

5. Dispositif pour la mise en oeuvre du procédé de fabrication de moules de coulée à usage unique suivant la revendication 1, comprenant des plaques (1, 2, 3, 4, 5, 6) disposées par paires et formant une chambre de moulage (7), dont deux plaques latérales (3, 4) sont montées fixes l'une en face de l'autre, tandis que deux autres plaques (5, 6) disposées l'une en face de l'autre, sont agencées de façon déplaçable selon un mouvement va-et-vient, un espace creux (19, 20) ainsi que des conduits (21, 22) pour le passage d'air à travers ledit espace creux (19, 20) étant prévus dans chacune de ces plaques, une fente (23) pour l'amenée du matériau de moulage dans la chambre de moulage (7) étant réalisée dans une des autres plaques (1 ou 2) une plaque de modèle (24) fixée de façon rigide à une des plaques mobiles et qui présente des conduits (28) pour le passage d'air qui sont réalisés de façon coaxiale avec les conduits (22) de cette plaque (6), étant logée dans la chambre, une source d'air comprimé (8) et un moyen (9) pour une liaison répétée de la source d'air comprimé (8) avec la chambre de moulage (7) étant prévus, caractérisé en ce qu'il présente un système (10) pour l'évacuation d'air, qui peut être mis en liaison avec la chambre de moulage (7) de façon répétitive, ainsi qu'au moins une plaque (11) supplémentaire qui est fixée de façon rigide de l'extérieur à la plaque latérale (3) fixe et qui présente du côté de cette dernière un évidement qui forme avec la plaque (3) fixe une chambre à air (14), un moyen (40) pour l'amenée de l'air comprimé dans la chambre à air (14) étant prévu dans la plaque (11) supplémentaire, et étant en liaison avec la source (8) d'air comprimé, et des conduits (16) pour l'amenée de l'air comprimé à travers la chambre à air (14) dans la chambre de moulage (7) étant réalisés dans la plaque (3) latérale fixe.

6. Dispositif selon la revendication 5 pour la mise en oeuvre du procédé de fabrication de moules de coulée à usage unique, caractérisé en ce qu'une plaque de modèle (25) supplémentaire est logée dans la chambre de moulage (7), la plaque étant fixée de façon rigide à une des autres plaques mobiles (5) et présentant des conduits (27) qui s'étendent coaxialement aux conduits (21) de cette plaque (5) mobile.
